# EUROPÄISCHE PATENTSCHRIFT

(11) **EP 1 484 044 B1**
(45) Veröffentlichungstag und Bekanntmachung des Hinweises auf die Patenterteilung: **25.03.2009**
(21) Anmeldenummer: 04012851.4
(22) Anmeldetag: 01.06.2004
(51) Int. Cl.: A61H 33/06

(54) **Vorrichtung zum Dampfaustritt von einer Dampferzeugung ins Innere einer Dampfkabine**
Steam outlet device from a steam generator to the inner of a steam booth
Dispositif de sortie de vapeur dans l'interieur d'une cabine de bains à vapeur

(30) Priorität: 05.06.2003 DE 10326942
(43) Veröffentlichungstag der Anmeldung: 08.12.2004
(73) Patentinhaber: Hansgrohe AG, 77761 Schiltach (DE)
(72) Erfinder: Schönweger, Alois, 77761 Schiltach (DE)
(74) Vertreter: Patentanwälte Ruff, Wilhelm, Beier, Dauster & Partner

(56) Entgegenhaltungen:
- EP-A- 0 300 577
- DE-A- 3 308 748
- DE-A- 4 242 144
- DE-C- 271 447
- DE-U- 20 100 427
- GB-A- 2 095 105
- GB-A- 191 117 499
- US-A- 3 655 135

## Beschreibung

Die Erfindung betrifft eine Vorrichtung gemäß dem Oberbegriff des Anspruchs 1. Insbesondere kann hierbei eine Dampfzuleitung in das Gehäuse münden. Mittels Dampfaustrittsöffnungen oder dergleichen kann der Dampf aus dem Gehäuse in die Dampfkabine eintreten bzw. eitrigelassen werden.

Aus der DE 102 59 260 A1 ist es bekannt, in einer Dampfkabine ein Gefäß anzuordnen. In dieses Gefäß mündet einerseits von unten eine Dampfzuleitung hinein. Über der Dampfzuleitung können in einem Behälter Aromaträger angeordnet sein. Eine Dampfableitung wiederum führt nach unten aus dem Gefäß heraus und transportiert den mit Aroma getränkten Dampf in die Dampfkabine.

Die DE 4242144 A1 zeigt einen Wasserabscheider im Verdampfungssystem eines Dampferzeugers. Durch schräge Eintrittsrohre tritt nasser Wasserdampf in ein Gehäuse ein und durch Austrittsrohre wieder aus.

Abgeschiedenes Wasser kann aus einer Öffnung im Gehäuseboden austreten.

Die DE 20100427 U1 zeigt eine Vorrichtung, mit der Dampf in eine Dampfkabine eingebracht wird. Der vordere Bereich der Vorrichtung ist als eine Art Blende abnehmbar. Oben an der Blende ist ein kleiner Behälter vorgesehen, in den Duftstoffe eingefüllt werden können, die durch den Dampf erwärmt und somit in die Dampfkabine entweichen können. Von einer Dampferzeugung geht ausschließlich eine Dampfzuleitung in die Dampfkabine hinein.

Die GB 2095105 A zeigt ein Gehäuse hinter einer Wand einer Dampfkabine, in welches einerseits eine Dampfzuleitung von einer Dampferzeugung hineingeht. Von dieser Zuleitung aus verläuft das Gehäuse nach oben über einen höchsten Punkt hinweg und fällt dann wieder ab mit einem Einlass in die Dampfkabine. Unterhalb der Zuteilung von dem Dampfgenerator ist ein Kondensatauslass vorgesehen. In den oberen Bereich des Gehäuses führt eine Zuleitung für Duftstoffe oder dergleichen.

Die EP 300577 A1 zeigt eine Dampfkabine, bei der eine Entleerungsleitung einer Dampferzeugung hinter einer Wand der Dampfkabine direkt zu einem Ausfluss unten an der Wanne in der Dampfkabine geführt ist.

Der Erfindung liegt die Aufgabe zugrunde, eine eingangs genannte Vorrichtung zu schaffen, mit der die Nachteile des Standes der Technik vermieden werden können und insbesondere die Funktionalität erweitert werden kann.

Gelöst wird diese Aufgabe durch eine Vorrichtung mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Im wesentlichen kann ein solches Gehäuse dazu vorgesehen sein, die Aufgabe des Verteilens des Dampfes in die Dampfkabine hinein zu übernehmen. Erfindungsgemäß mündet zusätzlich zu der Dampfzuleitung ein Ausgang einer Entleerungsleitung der Dampferzeugung in das Gehäuse. Des weiteren ist vorgesehen, dass ein Ablauf zur Entleerung aus dem Gehäuse vorgesehen ist, beispielsweise zu einer Abflussleitung hin. Eine derartige Entleerung einer Dampferzeugung ist bekannt aus der EP 0 300 577 A1.

Der Vorteil eines Ablaufs zur Entleerung aus dem Gehäuse ist derjenige, dass Kondenswasser oder sonstige Feuchtigkeit, welche sich in dem Gehäuse sammelt, ablaufen kann und keinen Keimherd bildet. Des weiteren kann so auch aus der Dampfzuleitung kommendes Wasser, beispielsweise aufgrund eines defekten Dampfgenerators, aus dem Gehäuse abgeleitet werden.

Als Ablauf kann eine Leitung vorgesehen sein, welche von der Dampfkabine weg oder aus ihr herausführt. Die Leitung kann beispielsweise zu einer Abwasserleitung oder einem Siphon oder dergleichen von der Dampfkabine führen. Ist die Dampfkabine beispielsweise als sogenannte Dampfduschkabine ausgebildet, ist hier ohnehin ein Ablauf des Duschwassers vorgesehen.

Vorteilhaft ist der Ablauf unten bzw. am tiefsten Punkt des Gehäuses vorgesehen. Dabei ist es besonders vorteilhaft, wenn das Gehäuse nach unten geschlossen ist und in den Ablauf mündet. So kann auch verhindert werden, dass heißes Wasser von der Entleerungsleitung über das Gehäuse in das Innere der Dampfkabine gelangt. Dort könnte es zu Verbrennungen oder dergleichen führen. Des weiteren ist das Abwasser der Entleerung eines Dampfgenerators verschmutzt und aggressiv.

Bevorzugt ist des weiteren vorgesehen, dass der Ausgang der Entleerungsleitung in das Gehäuse hinein oberhalb der Dampfaustrittsöffnungen aus dem Gehäuse in die Kabine liegt. Besonders bevorzugt liegt der Ausgang über dem höchsten Punkt der Dampfaustrittsöffnungen, welche zur Seite hin führen können. Dies hat den Vorteil, dass beispielsweise beim Verstopfen des Ablaufs zwar das Gehäuse zumindest teilweise mit Wasser aus der Entleerungsleitung vollläuft. Allerdings kann dieses zu den Dampfaustrittsöffnungen aus dem Gehäuse austreten und keinen Rückstau in die Entleerungsleitung hinein verursachen. Dieses könnte die Funktion der Entleerung beeinträchtigen. Nachlaufendes Wasser aus der Entleerungsleitung kann also über den vollen Querschnitt der Dampfaustrittsöffnungen aus dem Gehäuse laufen. Diese Austrittsöffnungen sind so groß gestaltet, dass bei der Einrichtung das Verhältnis aus Wasserzutrittsquerschnitt und Ablaufquerschnitt so groß ist, dass sie als freier Auslauf gemäß der Norm gilt.

Des weiteren kann vorgesehen sein, dass die Dampfzuleitung in das Gehäuse über den Dampfaustrittsöffnungen liegt, vorzugsweise über deren höchsten Punkt. Die sich hieraus ergebenden Vorteile entsprechen denjenigen, welche vorstehend zu der Entleerungsleitung genannt worden sind. Bezüglich der Dampfzuleitung ist es von gleicher Bedeutung, da sowohl Dampfgeneratorspülung als auch das Ventil zur Steuerung der zu verdampfenden Wassermenge als auch das Ventil zur Steuerung der zu verdampfenden Wassermenge mit der Frischwasserzuleitung verbunden sind und nicht mit der Abwasserleitung selbst verbunden sein dürfen, es sei denn, ein freier Auslauf ist dazwischengeschaltet. Es kann ein Ventil beide Funktionen erfüllen, z.B. durch getaktete Schaltzeiten. In weiterer Ausgestaltung der Erfindung kann vorgesehen sein, dass die Dampfzuleitung unterhalb des Ausgangs der Entleerungsleitung des Generators liegt. Es kann auch vorgesehen sein, dass die Unterkanten der Zuläufe auf jeden Fall bzw. in jedem Betriebszustand einen Sicherheitsabstand über der höchstmöglichen theoretisch erreichbaren Stauhöhe von Wasser in der Vorrichtung haben.

Des weiteren kann die eingangs genannte Vorrichtung einen abnahmbaren Bereich aufweisen. Dieser Bereich ist vorteilhaft der obere Bereich bzw. ein Deckel. Eine solche Vorrichtung kann auch mit einem oder mehreren der vorgenannten Merkmale kombiniert werden.

Durch einen solchen abnehmbaren Bereich oder Deckel kann ein Zugang in das Innere der Vorrichtung bzw. des Gehäuses geschaffen werden. Ein solcher Vorgang hat neben Vorteilen bei der Montage weitere Vorzüge, die nachfolgend näher erläutert werden.

Einerseits ist es möglich, dass bei abgenommenem Bereich oder Deckel der Ausgang der Entleerungsleitung in das Gehäuse hinein sichtbar ist. Dazu sollte dieser Ausgang kurz unterhalb des abnehmbaren Bereichs liegen. So ist es möglich, ein Entleeren des Dampfgenerators sowie das dabei hervortretende Wasser zu kontrollieren.

In weiterer Ausgestaltung der Erfindung kann es vorgesehen sein, dass der abnehmbare Bereich bzw. Deckel die Dampfaustrittsöffnungen zumindest teilweise oder bereichsweise abdecken oder verschließen kann. So kann er eine Abdeckeinrichtung für diese bilden. Die Größe bzw. ein Austrittsquerschnitt der Dampfaustrittsöffnungen können durch eine unterschiedliche Lage oder Position der Abdeckeinrichtung oder durch verschiedene Abdeckeinrichtungen verändert werden. Dabei ist vorteilhaft vorgesehen, dass das Gehäuse bis auf die Dampfaustrittsöffnungen sowie die Eintritte und Austritte der vorgenannten Entleerungsleitungen oder Dampfzuleitungen geschlossen ist. So kann sichergestellt werden, dass Dampf nur zu den Dampfaustrittsöffnungen aus dem Gehäuse kommt. Hierbei kann mittels einer vorgenannten Abdeckeinrichtung die Richtung sowie die Dampfmenge beeinflusst werden.

Beispielsweise können mindestens zwei Gruppen von Dampfaustrittsöffnungen vorgesehen sein. Sie können an gegenüberliegenden Bereichen des Gehäuses angeordnet sein, insbesondere an gegenüberliegenden Seiten. Seitliche Austrittsrichtungen aus dem Gehäuse haben den Vorteil, dass der Dampf nicht direkt in die Mitte des Inneren der Dampfkabine strömt, wo sich in der Regel Personen aufhalten. An einer Wand der Dampfkabine entlang kann sich der Dampf besser verteilen, wodurch auch eine Verbrühungsgefahr gesenkt wird.

Die Abdeckeinrichtung kann einstückig ausgebildet sein und die Dampfaustrittsöffnungen teilweise verdecken. So kann sie leicht hergestellt und gehandhabt werden. Die Abdeckeinrichtung kann Abdeckbereiche aufweisen. Mittels dieser Abdeckbereiche können die Dampfaustrittsöffnungen abgedeckt oder verschlossen werden.

Die Dampfaustrittsöffnungen sind vorteilhaft gleichartig ausgebildet. Die Abdeckeinrichtung kann ebenso vorteilhaft so ausgebildet sein, dass sie die Dampfaustrittsöffnungen unterschiedlich stark abdecken oder verschließen kann. Dazu kann die Abdeckeinrichtung in verschiedenen Positionen an dem Gehäuse angeordnet werden. In diesen verschiedenen Positionen können Dampfaustrittsöffnungen unterschiedlich stark abgedeckt sein. So ist eine Regelung der in die Kabine austretenden Dampfmenge sowie der Dampfrichtung möglich. Insbesondere kann vorgesehen sein, dass eine Abdeckeinrichtung in einer ersten Position eine erste Gruppe von Dampfaustrittsöffnungen verdeckt und eine zweite Gruppe offenlässt. In einer zweiten Position kann die Abdeckeinrichtung die erste Gruppe offen lassen und die zweite Gruppe von Dampfaustrittsöffnungen verdecken. Sie braucht sozusagen also nur umgedreht werden, um verschiedene Gruppen von Dampfaustrittsöffnungen freizugeben oder zu verdecken.

Vorzugsweise werden seitliche Austrittsöffnungen vorgesehen. Es können aber auch noch zusätzlich Öffnungen nach vorne vorgesehen werden.

Eine Möglichkeit einer Ausbildung für Dampfaustrittsöffnungen sowie eine Abdeckung derselben kann längliche oder schlitzförmige Öffnungen vorsehen. Schlitze sollten parallel zueinander verlaufen. Hier ist es auch möglich, die Abdeckeinrichtung in Richtung der Schlitze aufsteckbar oder aufschiebbar auszubilden. So kann eine Regulierung der Querschnitte der Dampfaustrittsöffnungen erfolgen.

Des weiteren kann die eingangs genannte Vorrichtung eine Halterung in dem Gehäuse für Aromaträger oder dergleichen aufweisen. Die Halterung weist mindestens eine Aufnahme auf für den Aromaträger. Vorzugsweise liegt die Aufnahme zwischen der Dampfzuleitung und dem Dampfaustritt. Die Aufnahme sollte möglichst nahe bei der Dampfzuleitung in das Gehäuse liegen, so dass eine Herauslösung des Aromas möglichst direkt und vollständig erfolgt.

Es können auch Dampfführungseinrichtungen vorgesehen sein, die mindestens einen Teil des Dampfes direkt über den Aromaträger führen.

In weiterer Ausgestaltung der Erfindung kann vorgesehen sein, die Halterung beweglich bzw. bewegbar auszugestalten. So kann sie beispielsweise aus dem Gehäuse entnommen werden. Ein solches Entnehmen ist besonders vorteilhaft nach oben durch eine Öffnung möglich. Eine solche Öffnung kann durch einen vorgenannten Deckel bzw. eine vorgenannte Abdeckeinrichtung verschlossen werden. Dies ist somit eine weitere vorteilhafte Funktion der vorgenannten Abdeckeinrichtung, nämlich die Möglichkeit der Entnahme der Halterung oder die Befüllung mit Aromaträger.

Die Halterung kann so ausgebildet sein, dass sie in verschiedenen Stellungen oder Positionen in das Gehäuse eingesetzt werden kann. Dazu kann sie beispielsweise spiegelsymmetrisch ausgebildet sein.

Des weiteren kann die Halterung nicht nur eine, sondern mehrere, beispielsweise zwei, Aufnahmen für Aromaträger aufweisen. Diese Aufnahmen sind vorteilhaft unterschiedlich ausgebildet. Eine Aufnahme kann beispielsweise schalenartig für flüssige Aromaträger ausgebildet sein. Eine weitere Aufnahme kann gitterartig oder netzartig ausgebildet sein für feste Aromaträger. Näheres hierzu findet sich auch in der vorbeschriebenen DE 102 59 260.8. Im Rahmen der Erfindung ist die Halterung ein Bauteil bzw. einstückig. Sie kann derart in zwei Stellungen bzw. entsprechend vielen Stellungen in das Gehäuse eingesetzt werden, dass jeweils eine Aufnahme an derselben Stelle ist. Insbesondere ist dies, wie zuvor beschrieben, nahe an der Dampfzuleitung.

Des weiteren ist vorteilhaft vorgesehen, dass die Aufnahme unterhalb der Dampfaustrittsöffnungen liegt. So wird erreicht, dass der Dampfdurchfluss nicht allzu sehr behindert wird.

In weiterer Ausgestaltung der Erfindung kann vorgesehen sein, dass eine Aromazuleitung in das Gehäuse führt. Diese kann besonders vorteilhaft für flüssige Aromaträger vorgesehen sein und über einer entsprechende Aufnahme in der Halterung enden bzw. in das Gehäuse münden. Die Aromazuleitung kann auf gleicher Höhe oder unterhalb der Dampfzuleitung liegen.

Zur Verbesserung der Funktionalität der Vorrichtung kann vorgesehen sein, dass in vertikaler Richtung gesehen der Ausgang der Entleerungsleitung und die Dampfzuleitung nebeneinander liegen. So kann verhindert werden, dass schmutziges Wasser aus der Entleerungsleitung in die Dampfzuleitung tropft. Zusätzlich kann noch eine Trennwand dazwischen vorgesehen sein, welche auch ein seitliches Spritzen vermeidet. Eine ähnliche Trennwand kann zwischen den Dampfaustrittsöffnungen und dem Ausgang der Entleerungsleitung vorgesehen sein. So kann vermieden werden, dass heißes und schmutziges Wasser aus der Entleerungsleitung durch Spritzen aus den Dampfaustrittsöffnungen heraustritt und in die Dampfkabine gelangt. Mit diesen Trennwänden kann die oben genannte Dampfführung ausgebildet werden.

Die Vorrichtung bzw. das Gehäuse ist vorteilhaft zur Anbringung an einer Wand ausgebildet. Dies kann eine Wand einer Dampfkabine sein, vorteilhaft die hintere Wand. Es kann vorgesehen sein, dass sämtliche Zuleitungen in das Gehäuse hinein und Ableitungen aus dem Gehäuse heraus, bis auf die Dampfaustrittsöffnungen, durch die Wand hindurch verlaufen. So sind sie nicht sichtbar und stören nicht. Die Dampfaustrittsöffnungen sind vorteilhaft zu beiden Seiten hin vorgesehen.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen schematisch dargestellt und wird im folgenden näher erläutert. In den Zeichnungen zeigen:
- Fig. 1: einen schrägen Schnitt durch eine Vorrichtung mit einem Gehäuse zum Dampfaustritt,
- Fig. 2: eine Schrägansicht des abgenommenen Deckels für das Gehäuse aus Fig. 1,
- Fig. 3: eine Frontansicht des Schnitts aus Fig. 1 und
- Fig. 4: eine Schrägdarstellung der herausgenommenen Halterung nach Fig. 1.

### Detaillierte Beschreibung des Ausführungsbeispiels

In Fig. 1 ist ein Gehäuse 11 im schrägen Schnitt dargestellt. Das Gehäuse 11 weist ein Gehäuseinneres 12 auf, welches von einem Deckel 14 nach oben zu abgedeckt ist. Eine Gehäuserückseite 13 sowie eine nicht dargestellte vordere Gehäuseseite sind dabei bis an den umlaufenden Rand des Deckels 14 hochgezogen. Dies ergibt sich vor allem aus der Schrägdarstellung des Deckels allein nach Fig. 2.

In das Gehäuse 11 münden durch die Gehäuserückseite 13 ein Dampfzutritt 16 und eine Entleerung 18 mit einer Entleerungsleitung 19, welche von einem Dampfgenerator heranführt. Dampf, der zum Dampfzutritt 16 eingeleitet wird, tritt zu den Dampfaustrittsöffnungen 22, welche Schlitzform aufweisen, theoretisch möglicherweise nach links und nach rechts aus dem Gehäuse 11 aus. Die Dampfaustrittsöffnungen 22 in Schlitzform werden durch Stege 23, welche von unten nach oben verlaufen und leicht verjüngend ausgebildet sein können, gebildet.

Nach unten zu führt ein Ablauf 25 aus dem Gehäuse 11 in eine nicht dargestellte Ablaufleitung, welche beispielsweise zu einem Abfluss oder einem Siphon führen kann, welcher für die Dampfkabine vorgesehen sein kann. Wie zu erkennen ist, insbesondere auch aus Fig. 3, ist der Ablauf 25 am tiefsten Punkt des Gehäuses 11 angeordnet.

Von dem Gehäusedeckel 14 ragen nach unten weitere Stege 27 ab, welche auf einer Seite genau entsprechend den schlitzförmigen Dampfaustrittsöffnungen 22 entsprechend ausgebildet sind und zwischen die Stege 23 greifen. Die Stege 27 sind, wie aus den Fig. 1 und 2 zu erkennen ist, an einer Seite des Deckels 14 als lange Stege 27a ausgebildet. Ihre Länge entspricht genau derjenigen der schlitzförmigen Dampfaustrittsöffnungen 22, so dass sie diese beim aufgesteckten Zustand gemäß Fig. 1 vollständig auffüllen und verschließen. Zur besseren Verschließung der schlitzförmigen Dampfaustrittsöffnungen 22 ist hinter den Stegen 27, vorzugsweise einstückig, eine Platte 28 angeformt. Diese deckt die Dampfaustrittsöffnungen vollständig ab.

An der anderen Seite des Deckels 14 sind die Stege als kurze Stege 27b ausgebildet. Sie ragen somit nur ein kleines Stück in die Schlitze 22 hinein. Dadurch ist es möglich, wie aus Fig. 1 zu ersehen ist, dass die Dampfaustrittsöffnungen 22 zu einer Seite hin, nämlich zur rechten, im wesentlichen frei bleiben und dort Dampf austreten kann. Zur anderen Seite, in diesem Fall zur linken, sind die Dampfaustrittsöffnungen verschlossen. Dampf tritt also aus dem Gehäuse 11 nur zur rechten Seite hin aus.

Des weiteren verlaufen von dem Deckel 14 nach unten mehrere Trennwände 30a, 30b und 30c. Die Trennwand 30b dient dazu, wie aus den Fig. 1 und 3 zu erkennen ist, zu verhindern, dass austretendes heißes und verschmutztes Wasser aus der Entleerung 18 beispielsweise in den rechten Gehäusebereich spritzt. Die Trennwände 30a und 30c dienen dazu, das Herausspritzen von Wasser aus der Entleerung 18 durch die linken Dampfaustrittsöffnungen 22 für den Fall zu vermeiden, dass diese nicht durch die Stege 27 des Deckels 14 verdeckt, sondern offen sind. Dabei ist es auch möglich, die mittlere Trennwand 30b ein Stück weiter nach unten zu führen.

In das Innere des Gehäuses ist eine Halterung 35 als separates Teil eingesetzt. Sie weist an sich Kreuzform auf. Nach rechts zu weist sie eine Aufnahme 37 auf mit einer Art Aufnahmeschale 38. Die Aufnahmeschale 38 ist flach ausgebildet. Nach unten zu ist ein Aufnahmegitter 40 vorgesehen. Wie insbesondere aus Fig. 4 zu entnehmen ist, ist die Halterung 35 von den Außenabmessungen her symmetrisch zu einer gestrichelt dargestellten schrägen Symmetrieachse 41. Das bedeutet, die Halterung 35 kann zum einen so eingesetzt werden wie in Fig. 1 und 3 dargestellt, also mit waagerecht nach rechts weisender Aufnahme 37 und Aufnahmeschale 38. Des weiteren kann sie bei abgenommenem Deckel 14 nach oben aus dem Gehäuse 11 entnommen werden und so verdreht eingesetzt werden, dass das Aufnahmegitter 40 waagerecht nach rechts weist.

Im dargestellten Fall können flüssige Aromaträger, wie sie beispielsweise aus der DE 102 59 260.8 bekannt sind, eingefüllt werden. Diese können aus der Aromazuleitung 42 von außen über eine spezielle Vorrichtung eindosiert werden. Eine Eindosierung von flüssigem Aromaträger über die Aromazuleitung 42 kann entweder von einem in der Dampfkabine angeordneten Aromabehälter erfolgen, und zwar automatisch. Alternativ kann die Aromazuleitung 42 zu einem weiter oben liegenden Einfüllstutzen oder dergleichen führen, über welchen von Hand ein flüssiger Aromaträger eindosiert werden kann. Andererseits kann bei einem Aufnahmegitter 40 ein Festkörper als Aromaträger eingesetzt werden. Beispielsweise sind dies Blütenblätter oder dergleichen.

Aus Fig. 3 ist insbesondere zu entnehmen, wie im dargestellten eingebauten Zustand des Gehäuses 11 die Höhenverhältnisse der Eintritte in das Gehäuse sowie der Austritte aus dem Gehäuse verteilt sind. Dazu sind jeweils gestrichelt dargestellte Höhenlinien eingezeichnet, und zwar für jeden tiefsten Punkt eines Eintritts oder Austritts, sowie für den höchsten Punkt der Dampfaustrittsöffnungen 22. Des weiteren ist strichpunktiert die höchstmögliche Stauhöhe dargestellt, die sich bei den gegebenen Querschnitten, insbesondere dem Verhältnis Zulaufmengenquerschnitt zu Ablaufmengenquerschnitt, einstellen kann. Der Dampfzutritt 16 befindet sich um die Strecke b über dieser höchstmöglichen Stauhöhe, die Entleerung 18 um die Strecke a. So kann ein Rückfluss von Schmutzwasser zu einer Frischwasserversorgung sicher vermieden werden.

Es wird daraus deutlich, dass der Ablauf 25 an der tiefsten Stelle des Gehäuses 11 angeordnet ist. Somit läuft sämtliches darin befindliches Wasser eigentlich vollständig ab. Sollte nun aus irgendeinem Grund der Ablauf 25 verstopft sein, so würde selbstverständlich das Wasser, insbesondere aus der Entleerung 18, in das Gehäuse 11 eintreten und im Gehäuseinneren 12 ansteigen. Sobald es die Unterkante der Dampfaustrittsöffnungen 22 erreicht, würde es dort herausfließen. Insofern ist bei den dargestellten Ausführungsbeispielen sowie allgemein gültig für die Erfindung zu beachten, dass zwar ein Teil der Dampfaustrittsöffnungen 22 verschlossen sein kann. Ein anderer Teil, insbesondere etwa die Hälfte, ist immer offen. Dies dient zum einen dazu, dass sich kein Überdruck durch eintretenden Dampf aufbauen kann. Zum anderen dient es eben dazu, dass anstauendes Wasser aus dem Gehäuse ablaufen kann.

Zu verhindern ist auf alle Fälle, dass im Falle einer Unterdrucksituation in dem Wasserversorgungsnetz eine Rücksaugung von Schmutzwasser sowohl über die Entleerung 18 als auch den Dampfzutritt 16 sicher verhindert wird. Insofern ist es von Bedeutung, wie durch die mittels Strichelung dargestellten Höhenniveaus verdeutlicht wird, dass der volle Querschnitt der Dampfaustrittsöffnungen 22 zum Ablauf von angestautem Wasser dienen kann, bevor Wasser in den Dampfzutritt 16 gelangen kann.

Des weiteren ist zu erkennen, dass die Entleerung 18 sogar noch höher liegt als der Dampfzutritt 16. Wichtig ist, dass die Entfernungen a und b, wie sie in Fig. 3 eingezeichnet sind, ein gewisses Mindestmass einhalten müssen und vorzugsweise gleich sein können.

## Patentansprüche

1. Vorrichtung mit einer Dampferzeugung und mit einem Gehäuse (11) zum Dampfaustritt von der Dampferzeugung ins Innere einer Dampfkabine oder dergleichen, wobei eine Dampfzuleitung (16) in eine Öffnung in dem Gehäuse (11) mündet und wobei das Gehäuse Dampfaustrittsöffnungen (22) aufweist, wobei ein Ablauf (25) zur Entleerung aus dem Gehäuse vorgesehen ist, **dadurch gekennzeichnet, dass** in eine Öffnung in dem Gehäuse (11) ein Ausgang (18) einer Entleerungsleitung (19) der Dampferzeugung mündet.

2. Vorrichtung nach Anspruch 1, **dadurch gekennzeichnet, dass** der Ablauf (25) eine Leitung aufweist, welche von der Dampfkabine oder aus ihr heraus führt, wobei die Leitung vorzugsweise zu einer Abwasserleitung oder einen Siphon der Dampfkabine führt.

3. Vorrichtung nach Anspruch 1 oder 2, **dadurch gekennzeichnet, dass** der Ablauf (25) an dem tiefsten Punkt des Gehäuses (11) vorgesehen ist, wobei vorzugsweise das Gehäuse (11) nach unten geschlossen ausgeführt ist bis auf den Ablauf (25).

4. Vorrichtung nach einem der vorhergehenden Ansprüche, **dadurch gekennzeichnet, dass** der Ausgang (18) der Entleerungsleitung (19) in dem Gehäuse (11) und/oder die Dampfzuleitung (16) in das Gehäuse (11) oberhalb der Dampfaustrittsöffnungen (22) liegt, vorzugsweise über dem höchsten Punkt der Dampfaustrittsöffnungen.

5. Vorrichtung nach einem der vorhergehenden Ansprüche, **dadurch gekennzeichnet, dass** die Unterkanten der Zuläufe einen Sicherheitsabstand über der höchstmöglichen Stauhöhe von Wasser in der Vorrichtung haben.

6. Vorrichtung nach einem der vorhergehenden Ansprüche, **dadurch gekennzeichnet, dass** das Gehäuse (11) einen abnehmbaren Bereich aufweist, vorzugsweise im oberen Bereich oder als Deckel (14).

7. Vorrichtung nach Anspruch 6, **dadurch gekennzeichnet, dass** der abnehmbare Bereich (14) einen Zugang in das Innere (12) der Vorrichtung bzw. des Gehäuses (11) bildet.

8. Vorrichtung nach Anspruch 6 oder 7, **dadurch gekennzeichnet, dass** bei abgenommenem Bereich (14) von dem Gehäuse (11) der Ausgang (18) der Entleerungsleitung (19) in das Gehäuse sichtbar ist, vorzugsweise kurz unterhalb des abnehmbaren Bereichs (14) liegt.

9. Vorrichtung nach einem der Ansprüche 6 bis 8, **dadurch gekennzeichnet, dass** in vertikaler Richtung der Ausgang (18) der Entleerungsleitung (19) und die Dampfzuleitung (16) nebeneinander liegen, vorzugsweise mit einer Trennwand (30b) dazwischen.

10. Vorrichtung nach einem der Ansprüche 6 bis 9, **dadurch gekennzeichnet, dass** zwischen den Dampfaustrittsöffnungen (22) und dem Ausgang (18) der Entleerungsleitung (19) zumindest teilweise eine Trennwand (30a, 30c) vorgesehen ist.

11. Vorrichtung nach einem der Ansprüche 6 bis 10, **dadurch gekennzeichnet, dass** der abnehmbare Bereich (14) eine Abdeckung (27) bildet für die Dampfaustrittsöffnungen (22), wobei vorzugsweise die Größe der Dampfaustrittsöffnungen durch eine unterschiedliche Lage oder Position der Abdeckung (27) oder verschiedene Abdeckeinrichtungen variabel bzw. veränderbar ist.

12. Vorrichtung nach Anspruch 11, **gekennzeichnet durch** mindestens zwei Gruppen von Dampfaustrittsöffnungen (22), vorzugsweise an gegenüberliegenden Bereichen des Gehäuses (11), wobei insbesondere die verschiedenen Gruppen von Dampfaustrittsöffnungen (22) unterschiedliche seitliche Austrittsrichtungen aufweisen.

13. Vorrichtung nach Anspruch 11 oder 12, **dadurch gekennzeichnet, dass** die Abdeckung einstückig ausgebildet ist zum teilweisen Verdecken der Dampfaustrittsöffnungen (22), wobei sie vorzugsweise Abdeckbereiche (27) aufweist, welche die Dampfaustrittsöffnungen (22) abdecken oder verschließen.

14. Vorrichtung nach einem der Ansprüche 11 bis 13, **dadurch gekennzeichnet, dass** die Abdeckung derart ausgebildet ist, dass die Abdeckbereiche (27) gleichartig ausgebildete Dampfaustrittsöffnungen (22) unterschiedlich stark abdecken oder verschließen und die Abdeckung in verschiedenen Positionen an dem Gehäuse (11) anbringbar ist derart, dass in den verschiedenen Positionen verschiedene Dampfaustrittsöffnungen (22) unterschiedlich stark abgedeckt sind.

15. Vorrichtung nach einem der vorhergehenden Ansprüche, **gekennzeichnet durch** eine Halterung (35) in dem Gehäuse (11) für Aromaträger oder dergleichen, wobei die Halterung mindestens eine Aufnahme (37, 38, 40) aufweist für den Aromaträger, wobei vorzugsweise die Aufnahme nahe bei der Dampfzuleitung (16) liegt.

16. Vorrichtung nach Anspruch 15, **dadurch gekennzeichnet, dass** die Halterung (35) beweglich oder bewegbar ist, vorzugsweise aus dem Gehäuse (11) entnehmbar ist, wobei sie insbesondere nach oben entnehmbar ist durch eine Öffnung, die mittels eines Deckels (14) verschließbar ist.

17. Vorrichtung nach Anspruch 16, **dadurch gekennzeichnet, dass** die Halterung (35) derart ausgebildet ist, dass sie in verschiedenen Stellungen in das Gehäuse (11) einsetzbar ist, wobei sie insbesondere in etwa spiegelsymmetrisch ausgebildet ist.

18. Vorrichtung nach Anspruch 16 oder 17, **dadurch gekennzeichnet, dass** die Halterung (35) mehrere, insbesondere zwei, Aufnahmen für Aromaträger aufweisen, wobei eine Aufnahme (37, 38) schalenartig ist für flüssige Aromaträger und wobei eine Aufnahme (40) gitterartig ausgebildet ist für feste Aromaträger, wobei vorzugsweise die Halterung (35) in zwei Stellungen derart in das Gehäuse (11) einsetzbar ist, dass in beiden Stellungen jeweils eine Aufnahme an derselben Stelle innerhalb des Gehäuses ist.

19. Vorrichtung nach einem der Ansprüche 15 bis 18, **dadurch gekennzeichnet, dass** die mindestens eine Aufnahme (37, 38, 40) unterhalb der Dampfzuleitung (22) angeordnet ist.

20. Vorrichtung nach einem der vorhergehenden Ansprüche, **dadurch gekennzeichnet, dass** eine Aromazuleitung (42) in das Gehäuse (11) führt, wobei insbesondere die Aromazuleitung (42) über einer Aufnahme (37, 38, 40) für einen Aromaträger endet und vorzugsweise unterhalb der Dampfzuleitung (22) liegt.

21. Vorrichtung nach einem der vorhergehenden Ansprüche, **dadurch gekennzeichnet, dass** das Gehäuse (11) zu einer Vorderseite hin geschlossen ist ohne einen Dampfaustritt, wobei es vorzugsweise einstückig oder dichtend geschlossen ist.

22. Vorrichtung nach einem der vorhergehenden Ansprüche, **dadurch gekennzeichnet, dass** sie zur Anbringung an einer Wand ausgebildet ist, insbesondere an einer Wand einer Dampfkabine, wobei vorzugsweise sämtliche Zuleitungen in das Gehäuse (11) und Ableitungen aus dem Gehäuse durch die Wand hindurch vorgesehen sind und/oder Dampfaustrittsöffnungen (22) zu beiden Seiten vorgesehen sind.

## Claims

1. A device with a steam generator and a housing (11) for outlet of steam from the steam generator into the interior of a steam cabin or the like, wherein a steam supply line (16) leads into an opening in the housing (11) and wherein the housing features steam outlet openings (22), wherein a run-off (25) for drainage from the housing is provided, **characterised in that** an outlet (18) of a drainage line (19) of the steam generator leads into an opening in the housing (11).

2. The device according to Claim 1, **characterised in that** the run-off (25) features a line which leads from the steam cabin or out of it, wherein the line preferably leads to a waste water line or a siphon of the steam cabin.

3. The device according to Claim 1 or 2, **characterised in that** the run-off (25) is provided at the lowest point of the housing (11), wherein the housing (11) is preferably closed downwards up to said run-off (25).

4. The device according to one of the preceding Claims, **characterised in that** the outlet (18) of the drain line (19) lies within the housing (11) and/or the steam supply line (16) lies within the housing (11) above the steam outflow openings (22), preferably above the highest point of said steam outlet openings.

5. The device according to one of the preceding Claims **characterised in that** the bottom edges of the intakes have a safety distance above the highest possible level of water within the device.

6. The device according to one of the preceding Claims, **characterised in that** the housing (11) features a removable section, preferably in the upper section or has a cover (14).

7. The device according to Claim 6 **characterised in that** the removable section (14) forms an entry into the interior (12) of the device or housing (11).

8. The device according to Claim 6 or 7, **characterised in that**, when section (14) is removed from the housing (11), the outlet (18) of the drainage line (19) in the housing is visible, preferably lies closely below the removable section (14).

9. The device according to one of Claims 6 to 8 **characterised in that** in the vertical direction the outlet (18) of the drainage line (19) and the steam supply line (16) lie adjacently to one another, preferably with the partition wall (30b) in between.

10. The device according to one of Claims 6 to 9 **characterised in that** between the steam output openings (22) and the outlet (18) of the drainage line (19) a partition wall (30a, 30c) is at least partially provided.

11. The device according to one of Claims 6 to 10 **characterised in that** the removable section (14) forms a cover (27) for the steam output openings (22), wherein preferably the size of the steam output openings is variable or changeable to a different location or position of the cover (27) or different covering devices.

12. The device according to Claim 11, **characterised by** at least two groups of steam output openings (22), preferably on opposite sections of the housing (11), wherein in particular the different groups of steam output openings (22) feature different lateral output directions.

13. The device according to Claim 11 or 12 **characterised in that** the cover is formed as a single piece for partially covering the steam output openings (22), wherein they preferably feature covering sections (27), which cover or close the steam output openings (22).

14. The device according to one of Claims 11 to 13, **characterised in that** the cover is formed in such a manner that the covering sections (27) cover or close similarly formed steam output openings (22) more or less tightly and the cover can be brought into different positions on the housing (11), so that in the different positions, different steam output openings (22) are covered with different tightness.

15. The device according to one of the preceding Claims, **characterised by** a holder (35) in the housing (11) for an aroma compound or similar, wherein the holder features at least one receiver (37, 38, 40) for the aroma compound, wherein the receiver preferably lies near the steam supply line (16).

16. The device according to Claim 15, **characterised in that** the holder (35) is movable or can be moved, is preferably removable from the housing (11), wherein it in particular can be removed upwards through an opening, which can be closed by means of a cover (14).

17. The device according to Claim 16, **characterised in that** the holder (35) is formed in a manner that it can be implemented in different positions in the housing (11), wherein it is in particular formed in a mirror-symmetrical manner.

18. The device according to Claim 16 or 17, **characterised in that** the holder (35) features several, in particular two receivers for an aroma compound, wherein one receiver (37, 38) is in the form of a shell for liquid aroma compounds and wherein one receiver (40) formed as a grid is for solid aroma compounds, wherein the holder (35) can preferably be used in two positions in the housing (11) in a manner that in both positions a receiver is provided at the same point within the housing.

19. The device according to one of Claims 15 to 18, **characterised in that** at least one receiver (37, 38, 40) is located below the steam supply line (22).

20. The device according to one of the preceding Claims, **characterised in that** an aroma inlet (42) leads into the housing (11), wherein in particular the aroma inlet (42) ends above a receiver (37, 38, 40) for an aroma compound and preferably lies below the steam supply line (22).

21. The device according to one of the preceding Claims, **characterised in that** the housing (11) is closed towards a front side without steam output, wherein it is preferably a single piece or closed in a sealing manner.

22. The device according to one of the preceding Claims, **characterised in that** it is formed for attachment to a wall, in particular to a wall of a steam cabin, wherein preferably all inlet lines into the housing (11) and outlet lines from the housing are provided to proceed through the wall and/or steam output openings (22) are provided for both sides.

## Revendications

1. Dispositif comprenant un agencement générateur de vapeur et un boîtier (11) pour la sortie de vapeur de l'agencement générateur de vapeur à l'intérieur d'une cabine à vapeur ou similaire, une conduite d'alimentation en vapeur (16) aboutissant dans une ouverture dans le boîtier (11) et le boîtier présentant des orifices de sortie de vapeur (22), une évacuation (25) pour la vidange hors du boîtier étant ménagée, **caractérisé en ce qu'**une sortie (18) d'une conduite de vidange (19) de l'agencement générateur de vapeur aboutit dans une ouverture dans le boîtier (11).

2. Dispositif selon la revendication 1, **caractérisé en ce que** l'évacuation (25) présente une conduite, laquelle mène de la cabine à vapeur ou en sort, la conduite conduisant de préférence vers une conduite d'évacuation ou un siphon de la cabine à vapeur.

3. Dispositif selon la revendication 1 ou 2, **caractérisé en ce que** l'évacuation (25) est ménagée au point le plus bas du boîtier (11), le boîtier (11) étant réalisé de préférence en étant fermé vers le bas, sauf l'évacuation (25).

4. Dispositif selon l'une quelconque des revendications précédentes, **caractérisé en ce que** la sortie (18) de la conduite de vidange (19) se situe dans le boîtier (11) et/ou **en ce que** la conduite d'alimentation en vapeur (16) se situe dans le boîtier (11) au-dessus des orifices de sortie de vapeur (22), de préférence au-dessus du point supérieur des orifices de sortie de vapeur.

5. Dispositif selon l'une quelconque des revendications précédentes, **caractérisé en ce que** les bords inférieurs des arrivées ont un écart de sécurité au-dessus de la hauteur de retenue d'eau la plus haute possible dans le dispositif.

6. Dispositif selon l'une quelconque des revendications précédentes, **caractérisé en ce que** le boîtier (11) présente une section amovible, de préférence dans la partie supérieure ou en tant que couvercle (14).

7. Dispositif selon la revendication 6, **caractérisé en ce que** la section amovible (14) forme un accès à l'intérieur (12) du dispositif ou du boîtier (11).

8. Dispositif selon la revendication 6 ou 7, **caractérisé en ce que**, lorsque la section(14) est retirée du boîtier (11), la sortie (18) de la conduite de vidange (19) est visible dans le boîtier, de préférence juste en dessous de la section amovible (14).

9. Dispositif selon l'une quelconque des revendications 6 à 8, **caractérisé en ce qu'**en direction verticale, la sortie (18) de la conduite de vidange (19) et la conduite d'alimentation en vapeur (16) sont situées l'une à côté de l'autre, de préférence avec une paroi de séparation (30b) entre elles.

10. Dispositif selon l'une quelconque des revendications 6 à 9, **caractérisé en ce qu'**une paroi de séparation (30a, 30c) est ménagée au moins en partie entre les orifices de sortie de vapeur (22) et la sortie (18) de la conduite de vidange (19).

11. Dispositif selon l'une quelconque des revendications 6 à 10, **caractérisé en ce que** la section amovible (14) forme un recouvrement (27) pour les orifices de sortie de vapeur (22), de préférence la taille des orifices de sortie de vapeur étant variable ou modifiable en raison d'une position différente du recouvrement (27) ou de différents dispositifs de recouvrement.

12. Dispositif selon la revendication 11, **caractérisé par** au moins deux groupes d'orifices de sortie de vapeur (22), de préférence sur des parties opposées du boîtier (11), notamment les différents groupes d'orifices de sortie de vapeur (22) présentant différentes directions latérales de sortie.

13. Dispositif selon la revendication 11 ou 12, **caractérisé en ce que** le recouvrement est formé d'une seule pièce pour le recouvrement partiel des orifices de sortie de vapeur (22), le recouvrement présentant de préférence des zones de recouvrement (27), lesquelles recouvrent ou obturent les orifices de sortie de vapeur (22).

14. Dispositif selon l'une quelconque des revendications 11 à 13, **caractérisé en ce que** le recouvrement est exécuté de manière à ce que les zones de recouvrement (27) recouvrent ou obturent de manière différemment forte les orifices de sortie de vapeur (22) formés de manière identique et que le recouvrement puisse être mis dans différentes positions sur le boîtier (11) de façon à ce que différents orifices de sortie de vapeur (22) soient recouverts de manière différemment forte dans les différentes positions.

15. Dispositif selon l'une quelconque des revendications précédentes, **caractérisé par** un support (35) dans le boîtier (11) pour des porteurs d'arômes ou similaires, le support présentant au moins un logement (37, 38, 40) pour le porteur d'arôme, le logement étant de préférence situé près de la conduite d'alimentation en vapeur (16).

16. Dispositif selon la revendication 15, **caractérisé en ce que** le support (35) est mobile ou déplaçable, de préférence extractible du boîtier (11), le support étant notamment extractible vers le haut à travers un orifice qui peut être obturé au moyen d'un couvercle (14).

17. Dispositif selon la revendication 16, **caractérisé en ce que** le support (35) est réalisé de manière à ce qu'il puisse être inséré dans le boîtier (11) dans différentes positions, le support étant notamment réalisé de manière à peu près inversement symétrique.

18. Dispositif selon la revendication 16 ou 17, **caractérisé en ce que** le support (35) présente plusieurs logements, notamment deux, pour des porteurs d'arômes, un logement (37, 38) étant en forme de coque pour des porteurs d'arômes liquides et un logement (40) étant réalisé en forme de grille pour des porteurs d'arômes solides, le support (35) pouvant être de préférence inséré dans le boîtier (11) dans deux positions, de manière à ce que, dans les deux positions, respectivement un logement soit à la même place à l'intérieur du boîtier.

19. Dispositif selon l'une quelconque des revendications 15 à 18, **caractérisé en ce que** l'au moins un logement (37, 38, 40) est disposé en-dessous de la conduite d'alimentation en vapeur (22).

20. Dispositif selon l'une quelconque des revendications précédentes, **caractérisé en ce qu'**une conduite d'alimentation d'arôme (42) conduit dans le boîtier (11), notamment la conduite d'alimentation d'arôme (42) se terminant au-dessus d'un logement (37, 38, 40) pour un porteur d'arômes et se situant de préférence en dessous de la conduite d'alimentation en vapeur (22).

21. Dispositif selon l'une quelconque des revendications précédentes, **caractérisé en ce que** le boîtier (11) est fermé vers un côté avant, sans sortie de vapeur, le boîtier étant fermé de préférence d'une seule pièce ou de manière étanche.

22. Dispositif selon l'une quelconque des revendications précédentes, **caractérisé en ce qu'**il est réalisé pour son installation sur une paroi, notamment sur une paroi d'une cabine à vapeur, toutes les conduites d'alimentation étant prévues de préférence en traversant le boîtier (11) et toutes les conduites d'évacuation hors du boîtier étant prévues à travers la paroi, et/ou des orifices de sortie de vapeur (22) étant ménagés sur les deux côtés.
